# EUROPÄISCHE PATENTANMELDUNG

(11) **EP 4 552 797 A1**
(43) Veröffentlichungstag der Anmeldung: **14.05.2025**
(21) Anmeldenummer: 24211630.9
(22) Anmeldetag: 08.11.2024
(51) Int. Cl.: B24C 1/06, B24C 3/18, B05B 13/02

(54) **STRAHLMITTELVORRICHTUNG**

(30) Priorität: 09.11.2023 DE 102023131092
(71) Anmelder: Cartec Autotechnik Fuchs GmbH, 73655 Plüderhausen (DE)
(72) Erfinder: FUCHS, Daniel, 73614 Schorndorf (DE)
(74) Vertreter: K & H Bonapat Patentanwälte Koch · von Behren & Partner mbB

(57) **Zusammenfassung**

Die Erfindung betrifft eine Strahlmittelvorrichtung (10) zur Mattierung eines Werkstücks mittels geeignetem Strahlmittel, das im Arbeitsgang durch Druckbeaufschlagung mittels einer Strahldüse in einer Kabine (12) der Vorrichtung ausströmt. Die Erfindung ist dadurch gekennzeichnet, dass die Vorrichtung eine Werkstückaufnahme (20) aufweist, die ein in einer Drehaufnahme (22) gehaltenes Traggerüst (24) umfasst, an dem Haltemittel zum Fixieren eines Werkstücks vorgesehen sind, welche Haltemittel verlagerbar am Traggerüst angelengt sind, damit beim Verschwenken des Traggerüstes (24) in der Drehaufnahme (22) ein zu bearbeitendes Werkstück durch Einstellen der Position des jeweiligen Haltemittels im Kabinenraum um eine wählbare Drehachse gedreht beziehungsweise verschwenkt werden kann.

## Beschreibung

Die vorliegende Erfindung betrifft das Gebiet der Oberflächenbehandlung durch Strahlmittel, wie es auch unter dem allgemeinen Begriff "Sandstrahlverfahren" bekannt ist. Ein solches Verfahren dient dem Reinigen und Mattieren von Oberflächen und insbesondere von Metalloberflächen. Das Verfahren erfüllt also eine Doppelfunktion, insofern die Oberflächen gereinigt und auch für eine nachfolgende Lackierung oder Beschichtung aufgeraut werden. Die Strahlwirkung wird durch besagte Strahlmittel, wie beispielsweise Korund, Granatsand, Schlacke, Stahlguß oder Glasperlen erreicht, die mit hoher Geschwindigkeit auf die zu behandelnde Oberfläche prallen. Insofern kann eine Oberflächenstruktur durch die Wahl des verwendeten Strahlmittels bestimmt werden, wobei sich auch die Wahl des Reinigungsgrades nach dem anschließend geforderten Oberflächenschutz richtet. Beim Strahlprozess wird ein starker Luftstrahl erzeugt und genutzt, um das Strahlmittel zu beschleunigen. Der benötigte Luftdruck wird durch spezielle Kompressoren erzeugt und das pulver- oder kornartige Strahlmittel kann entweder trocken oder mit Wasser aus einem Sammelbehälter beigemischt werden. So wird beispielsweise ein Sand-Luftgemisch mit hoher Geschwindigkeit über ein Schlauch- und Düsensystem auf die fragliche Oberfläche gestrahlt. Dabei werden Oberflächenteilchen aufgrund der abrasiven Strahlwirkung herausgelöst und anschließend entfernt. So werden Oberflächen von Verunreinigungen, Rost, Lack oder Zunder gründlich gereinigt. Je nach Verfahrensdauer und Strahlmittelwahl und Druckbeaufschlagung können so verschiedene Reinigungsgrade erzielt werden.

Zur Lackierung einer Oberfläche bedarf es in den meisten Fällen eines mechanischen Anschliffs, um eine Rautiefe und damit eine gute Lackhaftung zu erzeugen. Man spricht bei diesem Vorgang dann häufig vom "Mattieren" der Oberfläche. Auch hier können je nach Verfahrensdauer und Strahlmittelwahl und Druckbeaufschlagung verschiedene Rautiefen für eine gewünschte Mattierung erzielt werden.

Aufgrund obiger Aspekte wird die Sandstrahltechnik gerade für zu lackierende Werk- oder Bauteile in der Automobilbranche gerne genutzt. Solche Teile können u.U. sehr groß ausfallen. Bei der herkömmlichen Mattierung von solchen Kraftfahrzeug-Teilen, wie beispielsweise eines Stoßfängers (engl. "Bumper") in einem Strahlvorgang, werden diese deshalb üblicherweise in einer großen, begehbaren Kabine auf Gestellen (engl. "Skids") gestrahlt. Beim Strahlen entsteht durch die kinetische Energie der Partikel eine allseitig große Staubbelastung, die dann im nachgeschalteten Lackierprozess eine ungewünschte Kontamination verursachen kann. Deshalb ist zum Strahlen eine geschlossene Kabine notwendig, damit das Strahlgut, Staub und sonstige Verschmutzungen abgesaugt werden können und nicht nach außen dringen. Die Kabinengröße muss dabei so dimensioniert sein, dass der Werker ringsum um den mittig in der Kabine positionierten Stoßfänger gehen kann, um diesen auf ganzer Länge ("von Ohr zu Ohr") sowie auch von der Oberseite und Unterseite zu bearbeiten. Das ist insofern problematisch, da schon der Abstand zwischen Strahldüse und dem Werkstück kontinuierlich in der Regel zwischen 20 - 50 cm betragen sollte. Ein Kraftfahrzeug-Stoßfänger kann zudem bereits bis zu 200 cm breit sein. Damit erreichen übliche Kabinen eine enorme Größe und nehmen viel Fläche im Lackierbetrieb ein. Mit steigender Kabinengröße müssen dann auch die Absauganlage, die Substratrückführung, Substrataufbereitung, Filtereinheiten und vieles mehr von der Anlagentechnik entsprechend groß dimensioniert werden. Dies erfordert wiederum große Luftmengen zum Betrieb der Anlage, was mit einem hohen Energieverbrauch verbunden ist. Zudem muss der Werker einen Schutzanzug inkl. Helm mit Atemluft tragen. Das ist in Bezug auf die Vorbereitungszeit aufwendig, bis die Anlage betriebsbereit ist. Schließlich erfordern derartig begehbare Strahlkabinen große Türen, damit die großen Werkstücke in die Kabine einbringbar sind. Aufgrund der großen Luftmengen innerhalb der Strahlkabinen benötigt die Absauganlage letztendlich auch eine gewisse Zeit, bis die Staubbelastung innerhalb der Kabine ausreichend minimiert werden kann. Werden die Türen zuvor geöffnet, kann Strahlmittel und Staub in die Werkshalle austreten, was das Problem der Kontamination verstärkt.

Der Erfindung liegt deshalb die Aufgabe zugrunde, die eingangs beschriebenen herkömmlichen Strahlkabinen zu insbesondere einer Lackiervorbereitung und insbesondere für langestreckte Werkstücke, wie beispielsweise Kraftfahrzeug-Stoßfänger, Kotflügel, Schweller, Alufelgen oder andere mittelgroße Werkstücke mit den zugehörigen Strahlmittelverfahren zu verbessern.

Diese Aufgabe wird gelöst durch eine Vorrichtung gemäß Anspruch 1. Vorteilhafte Ausführungsformen gehen aus den jeweiligen Unteransprüchen hervor.

Ausgangspunkt der Aufgabenstellung ist damit, ein nahezu vollumfängliches Bestrahlen von unterschiedlichen Werkstücken in einer so klein wie möglichen Strahl-Kabine zu realisieren, wobei ein geeigneter Abstand zwischen Strahldüse und WerkstückOberfläche kontinuierlich über die zu bearbeitende gesamte Oberfläche des Werkstücks eingehalten werden kann.

Das Grundkonzept der Erfindung kann formuliert werden als Strahlmittelvorrichtung für ein Reinigen und/oder ein Mattieren eines Werkstückes, bei der zum Halten des Werkstücks eine Werkstückaufnahme im Kabinenraum der Vorrichtung vorgesehen ist, mit der das Werkstück in der Kabine auch verlagert werden kann, derart, dass zum einen die gesamte zu bearbeitende Oberfläche des Werkstücks für die Strahldüse zugänglich wird und weiters der geeignete Abstand zwischen Strahldüse und aktuell bearbeiteter Oberfläche eingehalten werden kann. Bei der Formulierung "gesamte zu bearbeitende Oberfläche" ist nicht unbedingt die gesamte Oberfläche des Werkstücks gemeint, sondern lediglich der einer Mattierung zu unterziehende Oberflächenanteil. Ein Werkstück, wie beispielsweise ein Stoßfänger, ist nicht ganzheitlich zu mattieren, weil dessen zu lackierende Oberfläche oftmals lediglich die nach außen gerichtete Fläche des Stoßfängers ausmacht.

Erfindungsgemäß ist in der Kabine die Werkstückaufnahme in mindestens einer Drehachse rotierbar gehalten. Ein in oder an der Werkstückaufnahme fixiertes Werkstück kann dadurch während der Bearbeitung gedreht oder verschwenkt werden, wodurch der einer Bearbeitung zugängliche Oberflächenbereich in Relation zu einer unveränderten Düsenposition der Strahlvorrichtung maximierbar ist.

Beim Drehen eines Werkstückes in der Strahl-Kabine wird so eine aus der Mathematik bekannte Hüllkurve oder "Einhüllende" erzeugt, die einen imaginären Rotationskörper widerspiegelt. Diesen Rotationskörper gilt es erfindungsgemäß möglichst klein zu halten, um eine grundsätzlich kleine Kabinengröße zu realisieren. Hierzu ist in vorteilhafter Weise gemäß der Erfindung vorgesehen, dass die Halterungs-Teile der Werkstückaufnahme, an denen das Werkstück gehalten ist, in ihrer Position einstellbar sind, dass eine Rotation des Werkstückes um eine annähernd frei wählbare Drehachse mittig in der Kabine erfolgen kann.

Die erfindungsgemäße Vorrichtung ist damit dadurch gekennzeichnet, dass die Vorrichtung eine Werkstückaufnahme aufweist, die ein in einer Drehaufnahme gehaltenes Traggerüst umfasst, an dem Haltemittel zum Fixieren eines Werkstücks vorgesehen sind, welche Haltemittel verlagerbar am Traggerüst angelengt sind, damit beim Verschwenken des Traggerüstes in der Drehaufnahme ein zu bearbeitendes Werkstück durch Einstellen der Position des jeweiligen Haltemittels im Kabinenraum um die wählbare Drehachse gedreht beziehungsweise verschwenkt werden kann. Mit anderen Worten kann die Werkstückaufnahme so eingestellt werden, dass beispielswese das zu bearbeitende Werkstück mit seiner Längsachse parallel zur Längsachse der Kabine platziert werden kann, sodass bei einer Rotation das Werkstück um seine eigene Längsachse möglichst mittig in dem Kabinenraum rotiert wird.

Hierzu ist gemäß einer vorteilhaften Ausführungsform vorgesehen, dass an den seitwärtigen Enden der Strahlvorrichtung - also an den Enden der Kabinen-Längsachse - innerhalb der Kabine jeweils an deren Seitenwänden oder in der Nähe dieser eine jeweilige Drehaufnahme angeordnet ist. In diesen Drehaufnahmen ist die Werkstückaufnahme gelagert. Die an den Drehaufnahmen gelagerte Werkstückaufnahme selbst umfasst ein Traggerüst, das es ermöglicht, ein zu bearbeitendes Werkstück mit seiner Längsachse möglichst koaxial zwischen den Drehaufnahme-Punkten zu fixieren. Mit der Rotation der Werkstückaufnahme und des Traggerüstes kann sodann nämlich das Werkstück selbst mit einer minimalen Hüllkurve, also mit einer minimal sich durch die Rotation ergebenden überstreichenden Fläche gedreht werden. Dies schafft eine vorteilhafte Voraussetzung dafür, dass sich bei unveränderter Position der Strahldüse in der Kabine ein nahezu einheitlicher Abstand zwischen Strahldüse und zu bearbeitender Oberfläche des Werkstückes ergibt und zum anderen ermöglicht dies ein Minimieren der Abmessungen der Strahl-Kabine. Besagter Abstand zwischen Strahldüse und zu bearbeitender Oberfläche bleibt auch dann erhalten, insofern die Strahldüse entlang dieser Längsachse linear durch den Kabinenraum bewegt wird.

Das an den Drehaufnahmen gehaltene Traggerüst der Werkstückaufnahme weist gemäß einer vorteilhaften Ausführungsform von den Drehaufnahmen jeweilig und von der Drehachse radial abragende Tragarme auf, die mit einem über die Länge der Kabine verlaufenden Querträger verbunden sind. An dem Querträger selbst ist in etwa mittig ein in etwa der Länge der Tragarme entsprechender Radialträger für ein Fixiergestell vorgesehen, das mindestens eine in einer Schlittenführung gehaltene Sattelstütze und mindestens einen in einer Schlittenführung gehaltenen Klemmarm aufweist. Alternativ können an dem Querträger des Traggerüsts voneinander beabstandete, zusammen in etwa mittig angeordnete und jeweils in etwa der Länge der Tragarme entsprechende Radialträger des Traggerüsts vorgesehen sein, wobei über zumindest einen der Radialträger die mindestens eine positionierbare Sattelstütze und der mindestens eine positionierbare Klemmarm des Traggerüsts mit einem Greifer gehalten sind.

Die Tragarme sind seitwärtig der Strahl-Kabine an deren Längsenden möglichst weit außen positioniert, sodass das Werkstück vollständig zwischen diesen Tragarmen fixierbar ist, womit ein in Rotation versetztes Werkstück während der Bearbeitung nicht durch die Tragarme verdeckt wird und dadurch der zwischen den Tragarmen vollzogene Strahlvorgang nicht gestört wird.

Die Sattelstütze dient dazu, das Werkstück beim Einbringen in die Strahl-Kabine zunächst hierauf aufzulegen, um es nachfolgend mit am Klemmarm vorgesehenen Fixier-Mitteln zu fixieren. Gemäß einer vorteilhaften Ausführungsform sind mindestens zwei Sattelstützen und mindestens zwei Klemmarme entlang des Querträgers vorgesehen, die jeweilig in ihren Schlittenführungen jeweils in mindestens zwei Raumrichtungen verstellbar sind. Das ermöglicht eine zuverlässige Fixierung von jedweden dreidimensionalen Werkstücken unterschiedlichster Form, derart, dass diese beim Rotieren in der Strahl-Kabine sicher gehalten sind. Alternativ können gemäß einer vorteilhaften Ausführungsform auch Kugelgelenke vorgesehen sein, mit denen eine jeweilige Sattelstütze oder ein jeweiliger Klemmarm im dreidimensionalen Raum frei positionierbar ist.

Vorteilhafterweise sind die Fixiermittel an den Klemmarmen federvorgespannte Klemmgreifer. Weiters ist es vorteilhaft, eine freie Positionierung in drei Raumdimensionen für die Klemmgreifer an den Klemmarmen vorzusehen. Hierzu können die in Schlitten verfahrbaren Klemmarme mit an Kugelgelenken gehaltenen Greifern kombiniert sein.

Mit obiger Konstruktionsidee konnte die Kabinengröße im Unterschied zu herkömmlichen Kabinen wesentlich verringert werden. Es können auch große Werkstücke, wie beispielsweise Kraftfahrzeug-Stoßfänger auf der gesamten zu bearbeitenden Fläche und auch in etwaigen Hinterschneidungen der Werkstückkontur gestrahlt werden. Aufgrund der geringen Baugröße der Vorrichtung und deren Einhausung für das Werkstück ist die benötigte Luftmenge für das Strahlverfahren und auch die benötigte Partikelmenge geringer. Das bedeutet für die Absauganlage, das Filtersystem und für die Substratrückrührung eine vorteilhafte Energieeinsparung. Das kleinere Luftvolumen innerhalb der Anlage kann im Ergebnis schneller abgesaugt und gereinigt werden, wodurch die Kontamination durch Staub und sonstige Verschmutzungen, die beim Strahlprozess entstehen, ebenso vorteilhaft reduziert ist.

Die erfindungsgemäße Vorrichtung sieht vor, dass sich der Werker ohne Unterbrechungen der Strahlbearbeitung im Maschinenkörper außerhalb der Vorrichtung über die gesamte Länge der Werkstücke wie auch beispielsweise eines Kraftfahrzeug-Stoßfängers bewegen kann und dabei die Strahldüse zu führen imstande ist. Dabei kann die Mattierung auf ihrer gesamten Länge ("von Ohr zu Ohr") ohne Absetzen oder Umsetzen seiner Hände an der Strahlkabine erfolgen. Die Erfindung ermöglicht dieses Vorgehen durch die Rotation und die Einstellung der Sattelstützen und Klemmarme der Werkstückaufnahme auch bei gekrümmten Werkstücken wie beispielsweise Kraftfahrzeug-Stoßfängern. Die Werkstückaufnahme ist damit so konzipiert, dass sie das jeweilige Werkstück derart aufzunehmen imstande ist, dass das Werkstück koaxial zentrisch zur Achsverbindung der seitlichen Drehpunkte rotiert werden kann, sodass die Hüllkurve, d.h. der beim Rotieren der Werkstücke eingenommene erforderliche Raum, möglichst klein ist, bzw. eine möglichst kleine Fläche überstreicht.

In einer vorteilhaften Ausführungsform weist die Werkstückaufnahme einen Rotationsanschlag auf. Bei einer Rotation der Werkstückaufnahme rotiert dieser mit und gibt die maximale Einhüllende wieder. Beim Fixieren des Werkstücks in der Werkstückaufnahme ist darauf zu achten, dass das Werkstück nicht über den Rotationsanschlag absteht. Das Fixieren des Werkstücks erfolgt deshalb in einer Ebene zusammen mit dem Rotationsanschlag. Dadurch lässt sich bereits beim Einspannen des Werkstücks erkennen, dass die Hüllkurve, die sich durch die Rotation des Werkstücks ergeben wird, kleiner ausfällt als die maximale Hüllkurve des Rotationsanschlages. Mit anderen Worten lässt sich vor dem Beginn einer Rotation der Werkstückaufnahme mitsamt des Werkstückes schon ersehen, dass das Werkstück an keiner Stelle auf ein Vorrichtungselement in der Kabine auftreffen wird. Durch den Rotationsanschlag wird demnach verhindert, dass das Werkstück beim Rotieren unkontrolliert am Maschinenkörper streifen bzw. hängen bleiben kann.

Gemäß einer alternativen vorteilhaften Ausführungsform zur Werkstückaufnahme sind zwei Baueinheiten des Traggerüstes stirnseitig an einem alternativ ausgeführten Querträgers angeordnet, der um seine Längsachse rotierbar gehalten ist. Der Querträger wird also nicht um eine außenliegende Achse verschwenkt, sondern ist koaxial zu seiner Längsachse rotierbar gehalten. Zu diesem Zweck der koaxialen Rotation ist der Querträger in zwei zueinander beabstandeten Radialarmen in Drehlagern von Drehaufnahmen gehalten. Die Radialarme sind innenliegend, d.h. zwischen den stirnseitigen, bezogen auf die Werkstückaufnahme außen liegenden Sattelstützen angeordnet. Dabei sollten die Tragarme zueinander möglichst nah beabstandet angeordnet sein, sodass der Querträger durch die Tragarme einerseits stabil in seiner axialen Lage gehalten werden kann, dass aber andererseits ein ausreichender Abstand zu den stirnseitigen Tragerüsten vorliegt. Mittels des so erhaltenen Abstandes zwischen einem jeweiligen Traggerüst und seinem Tragarm wird erreicht, dass ein zu fixierendes Werkstück weit außerhalb des Tragarmes gehalten werden kann und das in Rotation versetzte Werkstück während der Bearbeitung nicht mit dem jeweiligen Tragarm in Kontakt gerät und der zwischen den Tragarmen vollzogene Strahlvorgang so nicht gestört wird.

Diese Rotation erfolgt ebenso vorteilhaft durch ein Elektromotor, dessen Abtriebswelle über einen Antriebsriemen mittels Taperbuchse am Querträger angreift und diesen durch Betätigen des Elektromotors in Rotation versetzen kann.

Die Sattelstützen können gemäß einer vorteilhaften Ausführungsform als Schaumstoffaufnahme oder Schaumstoffstützen vorgesehen sein.

Vorteilhaft kann die erfindungsgemäße Werkstückaufnahme mit zusätzlichen Adaptern versehen sein, um das Spektrum an Werkstücken, wie beispielweise Felgen, Kotflügel, Schweller, aber auch sonstige Werkstücke für den Industriebedarf einspannen und halten zu können, um sie einer nahezu allseitigen Bearbeitung zuzuführen.

Die Werkstückaufnahme kann in vorteilhafter Weise elektromotorisch mittels Motorkraft in beide Dreh-Richtungen bezogen auf die Längsachse der Vorrichtung gedreht werden.

Der Werkstückträger ist gemäß einer vorteilhaften Ausführungsform kippbar gelagert, wobei die jeweilige Endposition des Kippvorgangs eine "Bearbeitungsposition" und eine "Bestückungsposition" definiert. In der Praxis bedeutet das, dass die Werkstückaufnahme zum Bestücken in eine der Kabinenöffnung zugewandte vordere Position gebracht wird, um einen guten Zugang zum Positionieren und Befestigen eines Werkstückes zu haben. Vor der Strahl-Bearbeitung wird dann die Werkstückaufnahme nach hinten in die "Bearbeitungsposition" gekippt, wodurch der notwendige Abstand zwischen Werkstück und Strahlmittel-Düse realisiert werden kann. Konstruktionstechnisch ist dieser Kippvorgang gemäß einer vorteilhaften Ausführungsform so vorgesehen, dass die Drehaufnahmen, in denen die Werkstückaufnahme beidseitig gehalten ist, in Radialarmen vorgesehen sind, deren gegenüberliegende Enden im Bodenbereich der Strahl-Kabine jeweils mit Drehlagern angeordnet sind. So lassen sich die Drehaufnahmen entlang eines Kreisbogens in der Strahl-Kabine verschwenken. Diese Schwenkbewegung kann in vorteilhafter Weise mittels eines Anschlags begrenzt sein, womit die beiden jeweiligen Endpositionen des Kippvorgangs in besagte "Bearbeitungsposition" und "Bestückungsposition" definiert sind.

Die Erfindung sieht in vorteilhafter Weise vor, dass die Kippvorrichtung automatisiert oder mittels Drucktaster für eine manuelle Betätigung betrieben werden kann. Zu diesem Zweck sind mindestens ein entsprechender Pneumatikzylinder vorgesehen, der beim Öffnen des Maschinendeckels automatisch in die vordere Bestückungsposition fährt. Beim Schließen des Deckels fährt der Pneumatikzylinder die Werkstückaufnahme beispielsweise durch Betätigen eines Tasters automatisch in die Bearbeitungsposition.

Gemäß einer vorteilhaften Ausführungsform ist ein Kabinendeckel der Vorrichtung vorgesehen, der eine durchgehende Sichtscheibe entlang der Längsrichtung der Vorrichtung umfasst, sodass ein Werker von jeder Position entlang der Längsachse der Vorrichtung auf das Werkstück einen Blick hat. Noch vorteilhafter ist ein Kabinendeckel, der sich auch über die Seitenwände der Vorrichtung erstreckt. Eine hierin angebrachte Sichtscheibe erstreckt sich dann gleichermaßen über die Seitenwände des Kabinendeckels.

Der Kabinendeckel lässt sich in vorteilhafter Weise als ein Bauteil vollumfänglich so nach oben verschwenken, dass er den Innenraum der Kabine komplett von vorne und der Seite freigeben kann. Dadurch ist ein schnelles und einfaches Be- und Entladen der Kabine mit einem Werkstück möglich. Durch am Kabinendeckel an der jeweiligen Seitenwand platzierte pneumatische Zylinder oder Gasdruckdämpfer können das Anheben und Absenken des Öffnungsdeckels in vorteilhafter Weise unterstützt werden.

Gemäß einer weiteren vorteilhaften Ausführungsform ist in dem Kabinendeckel ein ergonomisch platzierter Handeingriff für das Führen einer Strahldüse von außerhalb der Vorrichtung und über die gesamte Längsachse der Vorrichtung und über die Seitenwände des Kabinendeckels entlang der Sichtscheibe vorgesehen. Ein solcher Handeingriff kann in vorteilhafter Weise mit einem Bürstenschott versehen sein, um vor austretendem Mattierungssubstrat zu schützen.

Die Düsenführung erfolgt über eine spezielle Vorrichtung, mit der die Strahldüse ähnlich einer Lackierpistole von einer Bedienperson gefasst und damit gezielt gesteuert werden kann. Die Aktivierung des Strahlvorgangs erfolgt in vorteilhafter Weise über einen sicherheitsüberwachten Handhebel an dieser Vorrichtung. Eine außerhalb der Strahlkabine befindliche Bedienperson kann somit durch einen Eingriff durch oben vorgestellten Handeingriff die Strahldüsenpistole im Innenraum der Strahlkabine mit einer Hand führen.

Gemäß einer vorteilhaften Ausführungsform liegt ein oberhalb der Vorrichtung liegendes Achsensystem vor. Damit lässt sich u.a. noch der weiterentwickelte Ansatz einer automatisierten Verfahrensweise erzielen, zu der die Erfindung vorsieht, dass statt der manuellen Strahlbearbeitung durch eine Bedienperson auch eine automatisierte Bearbeitung durch einen Roboter erfolgen kann und dadurch die Vorteile der vorhandenen Drehvorrichtung der Werkstückaufnahme als Automatisierungsachse verwendet werden kann. Komplettiert wird diese Ausführungsform in einer vorteilhaften Weiterführung durch eine ebenso automatisiert geführte Strahldüse in der Kabine. Letztendlich kann somit der Strahlvorgang vollautomatisch mittels Industrieroboter oder Achsensystem erfolgen.

Gemäß einer weiteren vorteilhaften Ausführungsform weist die erfindungsgemäße Vorrichtung eine Auffangwanne für das Strahlmittel auf, die in ein Flachfördersystem mündet. Dadurch kann das Strahlmittel gezielt rückgeführt und wiederverwendet werden. Die Auffangwanne hat in einer vorteilhaften Ausführungsform eine im Winkel von der Horizontalen abfallende Fläche, sodass das Mattierungssubstrat durch die Schwerkraft automatisch auf den untenliegenden Flachförderer gelangen kann.

Weiters sieht die Erfindung gemäß einer vorteilhaften Ausführungsform vor, dass geeignete Wartungsklappen vorgesehen sind, die einen Zugang von der Seite und Rückseite der Vorrichtung zu Komponenten der Anlagentechnik ermöglichen. Damit kann die Vorrichtung - ausgenommen bei der Maschinenwartung - unmittelbar an einer Wand positioniert werden. Das spart zusätzlich Raum bei der Aufstellung der Anlage.

Insgesamt eignet sich die erfindungsgemäße Vorrichtung nicht nur besonders gut zum Mattieren von Kraftfahrzeug-Stoßfängern, wie vorstehend beschrieben wurde. Vielmehr umfasst die Erfindung auch allgemein den Einsatz dieser Anlage zur Lackiervorbereitung von langgestreckten Bauteilen, wie beispielsweise Kraftfahrzeug-Schwellern. Darüber hinaus können mit der erfindungsgemäßen Anlage auch sonstige Anbauteile mattiert werden, beispielsweise Alufelgen, und weitere KFZ-Anbauteile. Aber auch viele weitere Bauteile aus Carbon und andere Industrieanwendungen sind denkbar. Schließlich umfasst der im Rahmen der Erfindung verwendete Begriff eines zu lackierenden Werkstücks neben Bleck- und Aluminiumbauteilen auch Kunststoffbauteile, wie beispielsweise Kotflügel und Spoiler.

Die Anlage ist so konzipiert, dass Sie sich gerade für den Einsatz eines Wirbelstrom-Rotationsverfahrens zum mikroabrasiven Mattieren der betreffenden Oberfläche eignet. Das mikroabrasive Wirbelstromverfahren führt bei der anschließenden Überlackierung zu einer wesentlich verbesserten Lackhaftung. Das gilt insbesondere an manuell schwer bis gar nicht zugänglichen Stellen von Stoßfängern oder engen Zwischenräumen von Alufelgen. Dies wird erzielt durch eine deutlich höhere Verklammerung der neuen Lackschicht mit dem behandelten Untergrund. Versuche mit dem Lack-Gitterschnitt-Verfahren haben dies gezeigt. Durch das mikroabrasive Wirbelstromverfahren und der damit verbesserten Lackhaftung wird auch ein wesentlich besserer Korrosionsschutz erreicht. Das mikroabrasive Wirbelstrom-Verfahren hat vor der Düseneinmündung einen vorgesetzten Drallkörper mit beispielsweise vier schrägen Bohrungen, die vorteilhaft eine Neigung von 12° bis 20° (Winkelgrad) zur Strömungsachse haben. So strömen die Mikrostrahlpartikel durch besagte schräge Bohrungen winklig in die Düse ein. Letztere ist zur Austrittsseite konisch aufgeweitet, sodass sich beim Beaufschlagen mit Druckluft ein einzelner, aufgeweiteter und zusätzlich rotierender Wirbelstromkegel mit optimaler Partikelverteilung über den gesamten Querschnitt des rotierenden Strahlkegels ergibt. Durch den erzielten Rotations-Effekt des Luftstroms werden die mikrofeinen Mikrostrahlpartikel annähernd tangential über die zu mattierende Oberfläche geführt. Dadurch reduziert sich die negative Impakt-Wirkung des Strahlmediums und verursacht keine negativen Bearbeitungsspuren der Lack- bzw. Beschichtungs-Oberfläche. Insgesamt wird so eine gleichmäßig mattierte Oberfläche erzielt, die für die Neubeschichtung eine optimale mechanische Verklammerung gewährleistet. Als Düse kann eine Ausführungsform vom Typ einer Venturi- oder Lavaldüse verwendet werden. Ihr ist ein Drallkörper-Vorsatz vorgeschaltet. Ein vorteilhafter Luftdruck liegt bei ca. 1,5 - 2 bar. Der Düsenabstand zum Objekt ist je nach vorliegendem Luftdruck variabel, beträgt aber allgemein bevorzugt 20 - 50 cm. Als Strahlmedium kommen vorteilhaft Partikel mit einem Härtegrad von 4 - 10 (Moh's Skala) zum Einsatz. Die Kornform ist vorteilhaft kantig oder kristallin. Bevorzugte Korngrößen liegen bei 50 - 200 *µ*m.

Im Folgenden wird nun die Erfindung in einer Ausführungsform näher beschrieben, wie sie in den beigefügten Zeichnungen dargestellt ist.

In den Zeichnungen zeigen
- Fig. 1: eine erfindungsgemäße Strahlmittelvorrichtung in einer Seiten- und Frontansichten sowie in Draufsicht; und
- Fig. 2: eine erfindungsgemäße Werkstückaufnahme in Vorder-, und Seitenansicht sowie in Draufsicht.
- Fig. 3: eine weitere erfindungsgemäße Werkstückaufnahme in Vorder-, und Seitenansicht sowie in Draufsicht.

Die in Fig. 1 gezeigte Strahlmittelvorrichtung 10 lässt deren Abmessungen gut durch die Darstellung mit der Bedienperson erkennen. Links oben in Fig. 1 ist die Strahlmittelvorrichtung 10 mit halb geöffnetem Kabinendeckel 14 dargestellt. Der Kabinendeckel lässt sich jedoch noch weiter nach oben verschwenken, sodass ein vollständiger Zugang zum Innenraum der Kabine auch von oben möglich ist. Der Kabinendeckel erstreckt sich über die gesamte vordere Längsseite der Strahlmittelvorrichtung und auch über deren jeweilige Seitenwand. An der rückwärtigen Gehäusewand sind die technischen Komponenten der Strahlmittelvorrichtung angebracht. Diese umfassen u.a. eine Absauganlage 40, sowie ein Filtersystem 42. Im Kabinendeckel 14 ist ein Sichtfenster 16 vorgesehen, mit dem ein Blick in den Kabinenraum auch bei geschlossenem Kabinendeckel ermöglicht wird. Dieses Sichtfenster 16 verläuft vorteilhaft über die gesamte Länge der Strahlmittelvorrichtung und weiter über die abgewinkelten Seitenwände des Kabinendeckels.

Unterhalb des Sichtfensters 16 befindet sich ein Handeingriff 18. Dieser verläuft parallel zum Sichtfenster über die gesamte Länge der Strahlmittelvorrichtung und auch in die abgewinkelten Seitenwände des Kabinendeckels 14 hinein. Der Handeingriff 18 umfasst an dessen Rand umlaufend einen Bürstenschott, der ein Austreten des Mattierungsmittels verhindert. Mittels des Handeingriffs 18 ist es einer Bedienperson möglich, eine Strahlmittel-Düse bei geschlossenem Kabinendeckel 14 im Kabinenraum zu führen.

Die Strahldüse (nicht gezeigt) selbst ist in einer Düsenpistole (nicht gezeigt) integriert, die an dem einen Ende ein Schlauchanschluss zum Zuführen des Strahlmittels aufweist, wobei sich am anderen Ende gegenüberliegend die Düse befindet. Ein Austritt des Strahlmittels wird über einen pistolenartigen Betätigungshebel aktiviert. Im Falle einer Anwendung des Wirbelstrom-Verfahrens ist vor der Düseneinmündung ein Drallkörper mit beispielsweise vier schrägen Bohrungen vorgesetzt, die vorteilhaft eine Neigung von 12° bis 20° (Winkelgrad) zur Strömungsachse haben. So strömen die Mikrostrahlpartikel durch besagte schräge Bohrungen winklig in die Düse ein. Die Düse ist zur Austrittsseite dann konisch aufgeweitet, sodass sich beim Beaufschlagen mit Druckluft ein einzelner, aufgeweiteter und zusätzlich rotierender Wirbelstromkegel mit optimaler Partikelverteilung über den gesamten Querschnitt des rotierenden Strahlkegels ergibt. Durch den erzielten Rotations-Effekt des Luftstroms werden die mikrofeinen Mikrostrahlpartikel annähernd tangential über die zu mattierende Oberfläche geführt. Dadurch reduziert sich die negative Impakt-Wirkung des Strahlmediums und verursacht keine negativen Bearbeitungsspuren der Lack- bzw. Beschichtungs-Oberfläche. Insgesamt wird so eine gleichmäßig mattierte Oberfläche erzielt, die für die Neubeschichtung eine optimale mechanische Verklammerung gewährleistet. Als Düse kann eine Ausführungsform vom Typ einer Venturi- oder Lavaldüse verwendet werden. Ein vorteilhafter Luftdruck liegt bei ca. 1,5 - 2 bar. Der Düsenabstand zum Objekt ist je nach vorliegendem Luftdruck variabel, beträgt aber allgemein bevorzugt 20 - 50 cm. Als Strahlmedium kommen vorteilhaft Partikel mit einem Härtegrad von 4 - 10 (Moh's Skala) zum Einsatz. Die Kornform ist vorteilhaft kantig oder kristallin. Bevorzugte Korngrößen liegen bei 50 - 200 pm.

Fig. 2 zeigt die Werkstückaufnahme 20: Diese ist im Innenraum der Kabine angeordnet. Die Werkstückaufnahme 20 weist ein Traggerüst 24 für das zu mattierende Werkstück auf. Zum Traggerüst 24 gehören zwei Sattelstützen 32 sowie zwei Klemmarme 34. Auf den Sattelstützen 32 kann ein Werkstück (nicht gezeigt) aufgelegt und nachfolgend mittels der an den Klemmarmen jeweils befestigten Greifern 36 fixiert werden. Die Greifer sind in vorteilhafter Weise federvorgespannt und weisen gummierte Anschläge auf, um das Werkstück schonend zu halten. Die Konstruktion aus Sattelstützen 32 und Klemmarmen 34 ist am Querträger 28 über einen Radialträger 30 gehalten. Alternativ können an dem Querträger 28 des Traggerüsts 24 voneinander beabstandete, zusammen in etwa mittig angeordnete und jeweils in etwa der Länge der Tragarme 26 entsprechende Radialträger 30 des Traggerüsts 24 vorgesehen sein (nicht dargestellt). Sowohl die Sattelstützen 32 als auch die Klemmarme 34 sind mittels Schlittenführungen 38 verschiebbar gehalten. Eine Verschiebung einer einzelnen Sattelstütze oder eines einzelnen Greifarmes kann in zwei Richtungen erfolgen, womit die Endstücke - also entweder ein jeweiliger Greifer 36 oder ein jeweiliges Polster einer Sattelstütze 32 - beliebig in einer Ebene positionierbar ist. Die mittels Schlittenführungen 38 verschiebbar gehaltenen Klemmarme 34 mit den Endstücken in Form des Greifers 36 oder des Polsters der Sattelstütze 32 können unmittelbar an dem einen oder mehreren voneinander beabstandeten Radialträgern 30 angeordnet sein (nicht dargestellt). Damit können die Sattelstützen und auch die Klemmarme auf das jeweilige Werkstück eingestellt werden, um es auf dem Traggerüst 24 fest und unbeweglich zu halten. Dies gilt auch bei einer Rotation des Traggerüstes 24.

Bei einer Rotation rotiert das Traggerüst 24 um zwei Drehaufnahmen 22, die sich an den jeweiligen seitwärtigen Enden der Kabine befinden. An der einen, in der Figur beispielhaft linksseitigen Drehaufnahme ist ein Elektromotor 44 vorgesehen, der bei dessen Aktivierung das Traggerüst 24 dreht. Von den beiden Drehaufnahmen 22 ragen jeweils 2 Tragarme 26 ab die über einen Querträger 28 miteinander verbunden sind. Beim Rotieren des Traggerüstes 24 entsteht durch den Querträger 28 und seine beiden Tragarme 26 ein Rotationszylinder, der eine Einhüllende bildet. Insofern der Querträger 28 den größten radialen Abstand zu den beiden Drehaufnahmen 22 darstellt, ist ein in dem Rotationszylinder gehaltenes Werkstück davor geschützt, an einem Bauteil der Strahlkabine hängen zu bleiben oder dort anzustoßen. Der Querträger bildet damit einen Rotationsanschlag für das Werkstück. Insofern ist beim Einspannen des Werkstücks am Traggerüst 24 darauf zu achten, dass das Werkstück nicht über den Querträger 28 in der aus den Drehaufnahmen 22 und dem Querträger 28 gebildeten Ebene hinaus abragt.

Die beiden Tragarme 26 sind an Radialarmen 46 drehgelagert, welche Radialarme 46 möglichst nahe zu den Seitenwänden der Kabine vorgesehen sind. Das ermöglicht das Aufnehmen von langen Werkstücken, wie beispielsweise KFZ-Stoßfänger, über die gesamte Länge der Strahlmittelkabine.

Wie das aus den Seitenansichten in der Fig. 2 ersichtlich ist, sind die Radialarme 46 ihrerseits in jeweiligen Drehlagern 48 gelagert. Das ermöglicht ein Verkippen der gesamten Werkstückaufnahme im Innenraum der Kabine. Die jeweilige Endposition des Kippvorgangs definiert eine "Bearbeitungsposition" und eine "Bestückungsposition". In der Praxis bedeutet das, dass die Werkstückaufnahme zum Bestücken in eine der Kabinenöffnung zugewandte vordere Position gebracht wird, um einen guten Zugang zum Positionieren und Befestigen eines Werkstückes zu haben. Vor der StrahlBearbeitung wird dann die Werkstückaufnahme nach hinten in die "Bearbeitungsposition" gekippt, wodurch der notwendige Abstand zwischen Werkstück und Strahlmittel-Düse realisiert werden kann. Diese Schwenkbewegung ist mittels eines Anschlags begrenzt, womit die beiden jeweiligen Endpositionen des Kippvorgangs in besagte "Bearbeitungsposition" und "Bestückungsposition" definiert sind.

Fig. 3 zeigt eine alternative Werkstückaufnahme 20 zu der aus Fig. 2., die gleichermaßen im Innenraum der Kabine angeordnet ist. Die Werkstückaufnahme 20 der Fig. 3 ist im Vergleich zu derjenigen aus Fig. 2 kompakter gebaut, insofern hier die Radialarme 46 innenliegend, d.h. zwischen den nun äußeren Sattelstützen 32 angeordnet sind. Bei dieser Ausführungsform ist der Querträger 28 in dem jeweiligen Radialarm 46 in Drehaufnahmen 22 drehend gegenüber den Radialarmen 46 gelagert. Auf den Sattelstützen 32 kann ein Werkstück (nicht gezeigt) aufgelegt und nachfolgend mittels der an den Klemmarmen jeweils befestigten Greifern 36 fixiert werden. Die Greifer 36 sind in vorteilhafter Weise federvorgespannt und weisen gummierte Anschläge auf, um das Werkstück schonend zu halten. Sowohl die Sattelstützen 32 als auch die Klemmarme 34 sind mittels Schlittenführungen 38 verschiebbar gehalten. Eine Verschiebung einer einzelnen Sattelstütze oder eines einzelnen Greifarmes kann in zwei Richtungen erfolgen, womit die Endstücke - also entweder ein jeweiliger Greifer 36 oder ein jeweiliges Polster einer Sattelstütze 32 - beliebig in einer Ebene positionierbar ist. Damit können die Sattelstützen und auch die Klemmarme auf das jeweilige Werkstück eingestellt werden, um es auf dem Traggerüst 24 fest und unbeweglich zu halten. Dies gilt auch bei einer Rotation des Querträgers 28.

Die Rotation des Querträgers 28 erfolgt durch ein Elektromotor 44, dessen Abtriebswelle über einen Riemenantrieb am Querträger 28 angreift und diesen durch Betätigen des Elektromotors in Rotation versetzen kann. In der gezeigten Ausführungsform ist der Elektromotor 44 zur Innenseite der Werkstückaufnahme 20 hin an einem der Radialarme 46 befestigt.

Die in Fig. 3 gezeigten Sattelstützen können alternativ auch in Form einer jeweiligen Schaumstoffaufnahme vorgesehen sein. Die Werkstückaufnahme 20 weist wie gehabt ein Traggerüst 24 für das zu mattierende Werkstück auf.

Wie das aus den Seitenansichten in der Fig. 3 wiederum ersichtlich ist, sind die Radialarme 46 ihrerseits in jeweiligen Drehlagern 48 gelagert. Das ermöglicht ein Verkippen der gesamten Werkstückaufnahme im Innenraum der Kabine. Die jeweilige Endposition des Kippvorgangs definiert wiederum eine "Bearbeitungsposition" und eine "Bestückungsposition". In der Praxis bedeutet das, dass die Werkstückaufnahme zum Bestücken in eine der Kabinenöffnung zugewandte vordere Position gebracht wird, um einen guten Zugang zum Positionieren und Befestigen eines Werkstückes zu haben. Vor der Strahl-Bearbeitung wird dann die Werkstückaufnahme nach hinten in die "Bearbeitungsposition" gekippt, wodurch der notwendige Abstand zwischen Werkstück und Strahlmittel-Düse realisiert werden kann. Diese Schwenkbewegung kann mittels eines Anschlags begrenzt sein, womit die beiden jeweiligen Endpositionen des Kippvorgangs in besagte "Bearbeitungsposition" und "Bestückungsposition" definiert sind.

Die unter Bezug auf die dargestellten Ausführungsformen beschriebenen Merkmale der Erfindung können auch bei anderen Ausführungsformen der Erfindung vorhanden sein, außer wenn es anders angegeben ist oder sich aus technischen Gründen von selbst verbietet.

### Bezugszeichenliste:

- 10: Strahlmittelvorrichtung
- 12: Kabine
- 14: Kabinendeckel
- 16: Sichtfenster
- 18: Handeingriff
- 20: Werkstückaufnahme
- 22: Drehaufnahme
- 24: Traggerüst
- 26: Tragarm
- 28: Querträger
- 30: Radialträger
- 32: Sattelstütze
- 34: Klemmarm
- 36: Greifer
- 38: Schlittenführung
- 40: Absauganlage
- 42: Filtersystem
- 44: Elektromotor
- 46: Radialarm
- 48: Drehlager eines Radialarmes
- 50: Taperbuchse
- 52: Antriebsriemen

## Patentansprüche

1. Strahlmittelvorrichtung (10) zur Mattierung eines Werkstücks mittels geeignetem Strahlmittel, das im Arbeitsgang durch Druckbeaufschlagung mittels einer Strahldüse in einer Kabine (12) der Vorrichtung ausströmt,
**dadurch gekennzeichnet, dass** die Vorrichtung eine Werkstückaufnahme (20) aufweist, die ein in einer Drehaufnahme (22) gehaltenes Traggerüst (24) umfasst, an dem Haltemittel zum Fixieren eines Werkstücks vorgesehen sind, welche Haltemittel verlagerbar am Traggerüst angelengt sind, damit beim Verschwenken des Traggerüstes (24) in der Drehaufnahme (22) ein zu bearbeitendes Werkstück durch Einstellen der Position des jeweiligen Haltemittels im Kabinenraum um eine wählbare Drehachse gedreht beziehungsweise verschwenkt werden kann.

2. Strahlmittelvorrichtung (10) nach Anspruch 1,
**dadurch gekennzeichnet, dass** das an Drehaufnahmen (22) gehaltene Traggerüst (24) der Werkstückaufnahme (20) jeweilig und von der Drehachse radial abragende Tragarme (26) aufweist, die mit einem Querträger (28) des Traggerüsts verbunden sind, an dem in etwa mittig ein in etwa der Länge der Tragarme (26) entsprechender Radialträger (30) des Traggerüsts vorgesehen ist, über den mindestens eine positionierbare Sattelstütze (32) und mindestens ein positionierbarer Klemmarm (34) des Traggerüsts mit einem Greifer (36) gehalten sind.

3. Strahlmittelvorrichtung (10) nach Anspruch 1,
**dadurch gekennzeichnet, dass** das an Drehaufnahmen (22) gehaltene Traggerüst (24) der Werkstückaufnahme (20) jeweilig und von der Drehachse radial abragende Tragarme (26) aufweist, die mit einem Querträger (28) des Traggerüsts verbunden sind, an dem voneinander beabstandete, zusammen in etwa mittig angeordnete und jeweils in etwa der Länge der Tragarme (26) entsprechende Radialträger (30) des Traggerüsts vorgesehen sind, wobei über zumindest einen der Radialträger (30) mindestens eine positionierbare Sattelstütze (32) und mindestens ein positionierbarer Klemmarm (34) des Traggerüsts mit einem Greifer (36) gehalten sind.

4. Strahlmittelvorrichtung (10) nach einem der vorangehenden Ansprüche, **dadurch gekennzeichnet, dass** die Positionierung der Sattelstütze (32) und die des Klemmarms (34) mittels jeweiliger Schlittenführung (38) erfolgt.

5. Strahlmittelvorrichtung (10) nach Anspruch 4,
**dadurch gekennzeichnet, dass** die Schlittenführungen (38) für die Sattelstütze (32) und für den Klemmarm (34) eine jeweilige dreidimensionale Positionierung im Kabinenraum vorsehen.

6. Strahlmittelvorrichtung (10) nach einem der vorangehenden Ansprüche, **dadurch gekennzeichnet, dass** das Traggerüst (24) mittels Elektromotor in den Drehaufnahmen (22) bewegbar ist.

7. Strahlmittelvorrichtung (10) nach einem der vorangehenden Ansprüche, **dadurch gekennzeichnet, dass** das Traggerüst (24) an Radialarmen (46) gehalten ist, wobei die Radialarme (46) am gegenüberliegenden Ende der Drehaufnahmen (22) in Drehlagern (48) gehalten sind, sodass mit Verschwenken der Radialarme ein Verkippen des Traggerüstes (24) über einen Kreisbahnsektor im Kabinenraum ermöglicht ist.

8. Strahlmittelvorrichtung (10) nach einem der vorangehenden Ansprüche, **dadurch gekennzeichnet, dass** die Strahldüse an einer manuell betätigbaren Düsenpistole angeordnet ist, die von einer außerhalb der Kabine befindlichen Bedienperson in dem Kabinenraum geführt werden kann.

9. Strahlmittelvorrichtung (10) nach einem der vorangehenden Ansprüche, **dadurch gekennzeichnet, dass** ein Industrieroboter die Werkstückaufnahme rotiert und/oder die Strahldüse führt.

10. Strahlmittelvorrichtung (10) nach einem der Ansprüche 1, 4, 5, 6, 8 und 9 **dadurch gekennzeichnet, dass** ein Querträger (28) fest mit dem Traggerüst verbunden ist, wobei der Querträger (28) in Drehlagern von Drehaufnahmen von Radialarmen rotierbar gehalten ist, und das Traggerüst mindestens eine positionierbare Sattelstütze (32) und mindestens einen positionierbaren Klemmarm (34) mit einem Greifer aufweist.

## Geänderte Patentansprüche

### Geänderte Patentansprüche gemäss Regel 137(2) EPÜ.

**4.** Strahlmittelvorrichtung (10) nach einem der Ansprüche 2 oder 3,
**dadurch gekennzeichnet, dass** die Positionierung der Sattelstütze (32) und die des Klemmarms (34) mittels jeweiliger Schlittenführung (38) erfolgt.
